# DEMANDE DE BREVET EUROPEEN

(11) **EP 4 487 724 A1**
(43) Date de publication de la demande: **08.01.2025**
(21) Numéro de dépôt: 23315267.7
(22) Date de dépôt: 03.07.2023
(51) Int. Cl.: A42B 3/04

(54) **SYSTÈME DE SÉCURITÉ POUR UN CASQUE DE PROTECTION ET PROCÉDÉ DE SÉCURISATION DU PORT D'UN TEL CASQUE**

(71) Demandeur: Niel, Jérôme, 31130 Balma (FR)
(72) Inventeur: NIEL, Jérôme, 31200 Toulouse (FR)
(74) Mandataire: Fache, Sébastien

(57) **Abrégé**

L'invention porte principalement sur un système de sécurité (1) pour un casque de protection (2), lequel casque (2) comprend une coque de protection (3) et une sangle (4) comportant une attache (5) actionnable entre une configuration ouverte dans laquelle la mise et le retrait de la coque (2) par l'utilisateur est permise, et une configuration fermée dans laquelle la sangle (4) vient en appui de contact contre la mâchoire inférieure de l'utilisateur pour empêcher le retrait de la coque (3), caractérisé en ce que le système de sécurité (1) comprend des moyens de détection (6) au moins de la configuration ouverte de la sangle (4), des moyens d'émission d'un signal d'alarme (8) et des moyens de commande desdits moyens de détection et desdits moyens d'émission du signal d'alarme (8) qui sont configurés pour commander l'émission d'un signal d'alarme lorsque la configuration ouverte de la sangle (4) est détectée.

## Description

### DOMAINE TECHNIQUE

L'invention concerne un système de sécurité pour un casque de protection du type casque de chantier, de cycliste ou de motocycliste.

### ART ANTERIEUR ET INCONVENIENTS DE L'ART ANTERIEUR

Pour des raisons de sécurité, et bien souvent pour se conformer à la loi, des travailleurs exerçant dans certaines professions, ou encore les cyclistes et motocyclistes portent un casque de protection destinés à protéger leur tête en cas de chute d'objet ou de chute au sol.

Un tel casque de protection comprend typiquement une coque de protection rigide destinée à recouvrir au mois la boîte crânienne de l'utilisateur et dont la face interne est recouverte - la plupart du temps - d'un matériau de protection absorbeur de chocs. Un tel casque comprend également des moyens pour attacher la coque à la tête de l'utilisateur et éviter que le casque ne s'enlève de manière non désirée. Typiquement, ces moyens sont formés par une sangle comprenant une attache, généralement une boucle. Une fois la coque mise sur la tête de l'utilisateur et la sangle attachée, cette dernière vient en appui de contact contre la mâchoire inférieure dudit utilisateur, typiquement sous ou sur le menton. On parle généralement de sangle jugulaire pour nommer ces moyens pour attacher la coque.

Cependant, une erreur de l'utilisateur dans la manipulation du casque risque de limiter la protection offerte par ce dernier.

### OBJECTIF DE L'INVENTION

La présente invention a pour but de palier les inconvénients ci-dessus des casques de protection connus.

### EXPOSE DE L'INVENTION

À cet effet, l'invention concerne un système de sécurité pour un casque de protection, lequel casque comprend une coque de protection destinée à recouvrir au moins la boîte crânienne d'un utilisateur et une sangle comportant une attache actionnable entre une configuration ouverte dans laquelle la mise et le retrait de la coque par l'utilisateur est permise, et une configuration fermée dans laquelle la sangle vient en appui de contact contre la mâchoire inférieure de l'utilisateur pour empêcher le retrait de la coque, lequel système de sécurité comprend des moyens de détection au moins de la configuration ouverte de la sangle, des moyens d'émission d'un signal d'alarme et des moyens de commande desdits moyens de détection et desdits moyens d'émission du signal d'alarme qui sont configurés pour commander l'émission d'un signal d'alarme lorsque la configuration ouverte de la sangle est détectée.

Le système de sécurité de l'invention peut également comporter les caractéristiques optionnelles suivantes considérées isolément ou selon toutes les combinaisons techniques possibles :
- Le système comprend des second moyens de détection de la coque enfoncée sur la tête de l'utilisateur reliés aux moyens de commande, lesquels moyens de commande sont configurés pour commander la génération d'un signal d'alarme lorsque la coque est enfoncée sur la tête de l'utilisateur.
- Le système comprend une minuterie reliée aux moyens de commande, lesquels moyens de commande sont configurés pour introduire une temporisation déterminée entre la détection de la configuration ouverte de la sangle et l'émission du signal d'alarme.
- Les moyens de commande, les moyens d'émission du signal d'alarme, les seconds moyens de détection de la coque enfoncée sur la tête de l'utilisateur et la minuterie sont intégrés dans un boitier étanche solidaire de la coque ou de la sangle.
- Les moyens d'émission du signal d'alarme comprennent au moins un dispositif d'émission de lumière et/ou un dispositif d'émission sonore.
- Les moyens de détection de la configuration ouverte de la sangle comprennent au moins un parmi un capteur capacitif, un contacteur électrique, un détecteur de verticalité.
- Les seconds moyens de détection de la coque enfoncée sur la tête de l'utilisateur comprennent au moins un parmi un contacteur électrique ou un capteur capacitif.

L'invention vise également un casque de protection comprenant une coque, une sangle et un système de sécurité tel que décrit précédemment.

L'invention vise également un procédé de sécurisation du port d'un casque comprenant une coque de protection de la boite crânienne d'un utilisateur, une sangle comportant une attache actionnable entre une configuration ouverte dans laquelle la mise et le retrait de la coque par l'utilisateur est permise et une configuration fermée dans laquelle la sangle vient en appui de contact contre la mâchoire inférieure de l'utilisateur pour empêcher le retrait de la coque, et un système de sécurité comprenant au moins des moyens de détection au moins de la configuration ouverte de la sangle, des moyens d'émission d'un signal d'alarme et des moyens de commande desdits moyens de détection et desdits moyens d'émission du signal d'alarme, lequel procédé comprend les étapes successives de :
- Détection de la configuration ouverte de la sangle par les moyens de commande ;
- Envoi d'une commande d'émission d'un signal d'alarme par les moyens de commande vers les moyens d'émission dudit signal d'alarme, et
- Emission du signal d'alarme tant que la sangle est dans sa configuration ouverte.

Le procédé de l'invention peut également comporter les caractéristiques optionnelles suivantes considérées isolément ou selon toutes les combinaisons techniques possibles :
- Le système de sécurité comprend une minuterie, et en le procédé comprend les étapes supplémentaires suivantes :
   - Lancement d'une première temporisation suite à la détection de la configuration ouverte de la sangle et préalablement à l'envoi d'une commande d'émission d'un signal d'alarme ;
   - Lancement d'une seconde temporisation concomitamment à l'étape d'envoi d'une commande d'émission du signal d'alarme.
   - Arrêt de l'émission du signal sonore
- Le système de sécurité comprend des seconds moyens de détection de la coque enfoncée sur la tête de l'utilisateur, et en ce que la commande d'émission du signal d'alarme est envoyée si les seconds moyens de détection détectent que la coque est bien enfoncée sur la tête de l'utilisateur.

### PRESENTATION DES FIGURES

D'autres caractéristiques et avantages de l'invention ressortiront clairement de la description qui en est donnée ci-dessous, à titre indicatif et nullement limitatif, en référence à la figure annexée :
[Fig. 1] La figure 1 représente une vue en perspective d'un casque de protection selon l'invention.

### DESCRIPTION DETAILLEE DE L'INVENTION

Il est tout d'abord précisé que la figure représente essentiellement un mode de réalisation de l'objet de l'invention mais qu'il peut exister d'autres modes de réalisation qui répondent à la définition de l'invention.

En référence à la figure 1, le casque de protection 2 comprend une coque rigide 3 - en métal ou en matière plastique - dont la face intérieure concave est doublée avec un matériau absorbant les chocs, par exemple une mousse dense polymérique. Le caque de protection 2 comprend également une sangle 4 solidaire de la coque 3 et qui comprend une attache mécanique ou magnétique 5. La sangle 4 peut également comprendre des oreillettes de protection des oreilles de l'utilisateur. Cette sangle 4 est actionnable par l'utilisateur entre une configuration ouverte dans laquelle la mise et le retrait de la coque 3 par l'utilisateur est permise, et une configuration fermée dans laquelle la sangle 4 vient en appui de contact contre la mâchoire inférieure de l'utilisateur pour empêcher le retrait de la coque 3. Typiquement, la sangle 4 en configuration fermée vient au contact de la mâchoire inférieure sous ou sur le menton de l'utilisateur.

Le casque représenté sur la figure 1 est un casque bol, mais l'invention s'applique également et de manière non limitative à un casque intégral, un casque cycliste, un casque de chantier.

Selon l'invention, le casque 2 comprend un système de sécurité 1 qui est prévu pour détecter au moins la configuration ouverte de la sangle 4 du casque 2. Ainsi, l'utilisateur portant le casque 2 sans avoir fermé la sangle 4 est prévenu par une alarme générée par ledit système de sécurité 1.

Le système de sécurité 1 comprend un boitier étanche 7 dans lequel sont intégrés des moyens d'émission d'au moins un signal d'alarme 8, une minuterie, des moyens de détection de la coque 3 qui est enfoncée sur la tête de l'utilisateur, et des moyens de commande.

Les moyens de commande sont typiquement une carte électronique programmable comprenant un processeur, un espace de stockage mémoire dans lequel est installé au moins un logiciel de gestion des différents éléments du système de sécurité 1.

Les moyens d'émission 8 d'un signal d'alarme comprennent par exemple un haut-parleur du type buzzer ou une diode électroluminescente reliés aux moyens de commande et pilotés par ces derniers. De manière alternative, lorsque les moyens d'émission 8 comprennent une diode électroluminescente, cette dernière est déportée du boitier 7 pour être disposée sur la coque 3 de manière à être dans le champ de vision de l'utilisateur lorsque ce dernier porte le casque 2.

La minuterie, reliée et pilotée par les moyens de commande, permet de générer des temporisations entre deux signaux, par exemple entre la réception d'un signal provenant des moyens de détection de la coque 3 enfoncée sur la tête de l'utilisateur et une commande d'émission d'un signal d'alarme.

Les moyens de détection de la coque enfoncée sur la tête de l'utilisateur comprennent un contacteur électrique du type micro-contacteur, ou encore un interrupteur magnétique du type relais à lames souples, reliés et pilotés par les moyens de commande. Lorsque l'utilisateur enfile la coque 3, sa tête vient en appui de contact contre le contacteur électrique qui envoie alors un signal aux moyens de commande. A noter que lorsque le boitier 7 est installé sur la sangle 4, les moyens de détection de la coque 3 enfoncée sur la tête sont déportés à l'intérieur de la coque 3.

Selon une alternative, les moyens de détection de la coque 3 enfoncée sur la tête de l'utilisateur comprennent un capteur capacitif relié et piloté par les moyens de commande. Lorsque l'utilisateur enfile la coque 3, il se produit une variation de la capacitance du capteur qui est détectée par les moyens de commande.

Le système de sécurité 1 comprend des moyens de détection 6 au moins de la configuration ouverte de la sangle 4, et plus généralement de la configuration ouverte et de la configuration fermée de la sangle 4.

Ces moyens de détection 6 de la configuration ouverte ou fermée de la sangle 4 comprennent un capteur capacitif 9 relié et piloté par les moyens de commande. Ce capteur capacitif 9 est un fil conducteur intégré - par exemple cousu - dans la sangle 4. Lorsque l'utilisateur porte le casque 2 et ferme la sangle 4, le fil conducteur 9 vient au contact de la peau de l'utilisateur ce qui fait varier la capacitance dudit fil conducteur 9. Ainsi, la capacitance du fil conducteur 9 est différente selon que la sangle 4 est ouverte ou fermée. La valeur de capacitance est envoyée aux moyens de commande qui détectent ainsi la configuration de la sangle 4.

Selon une alternative, les moyens de détection 6 de la configuration ouverte ou fermée de la sangle 4 comprennent un détecteur de verticalité, à bille ou à mercure. Lorsque l'utilisateur porte le casque 2 et ferme la sangle 4, le détecteur est horizontal tandis que lorsque la sangle 4 est ouverte, le détecteur tend à être vertical. Le signal d'horizontalité ou de verticalité est envoyé aux moyens de commande qui détectent ainsi la configuration de la sangle 4.

Selon une autre alternative, les moyens de détection 6 de la configuration ouverte ou fermée de la sangle 4 comprennent un contacteur électrique, qui envoie un signal électrique aux moyens de commande lorsque la sangle 4 est fermée. En particulier, ce contacteur peut être un relais magnétique lorsque l'attache 5 de la sangle 4 est elle-même magnétique. La réception ou non du signal électrique par les moyens de commande leur permettent de détecter la configuration de la sangle 4.

Le système de sécurité 1 comprend également des moyens d'alimentation - typiquement une batterie rechargeable - permettant d'alimenter tous les éléments dudit système de sécurité 1. Enfin, les moyens de commande sont configurés pour mettre en veille le système 1 notamment lorsque le casque 2 n'est pas porté, ou lorsque la sangle 4 est dans sa configuration fermée, de manière à économiser la charge de la batterie.

Un procédé de sécurisation du port du casque 2 de l'invention - c'est-à-dire comprenant le système de détection 1 de l'invention - va maintenant être décrit.

Tant que le casque 2 n'est pas porté, alors le capteur considéré ne détecte pas que la coque 3 est enfoncée sur la tête de l'utilisateur. Les moyens de commande maintiennent donc le système de sécurité 1 en veille.

Dès qu'un utilisateur met le casque 2 sur sa tête, le capteur considéré détecte que la coque 3 est enfoncée sur la tête dudit utilisateur et envoie cette information au moyens de commande : le système de sécurité 1 sort alors du mode de veille.

Les moyens de commande interrogent alors l'état du capteur de détection 6 de la configuration de la sangle 4. Si ce capteur 6 renvoie un signal associé à la configuration fermée de la sangle 4, alors les moyens de commande mettent le système de sécurité 1 en veille.

Si au contraire le capteur considéré 6 renvoie un signal associé à la configuration ouverte de la sangle 4, alors les moyens de commande pilote la minuterie qui lance une première temporisation correspondant à un intervalle de temps déterminé entre la réception du signal indiquant la configuration ouverte de la sangle 4 et l'émission d'un signal de commande à destination des moyens d'émission d'un signal d'alarme 8. Par exemple et de manière non limitative, cet intervalle de temps est de 30 secondes.

A l'issue de cette première temporisation, si la configuration de la sangle 4 est toujours ouverte, alors les moyens de commande envoient un signal de commande aux moyens d'émission du signal d'alarme 8, et lesdits moyens 8 émettent alors un signal sonore et/ou un signal lumineux. Ce signal d'alarme est interrompu par les moyens de commande si ces derniers reçoivent avant la fin de la temporisation un signal provenant du capteur considéré 6 et indiquant la configuration fermée de la sangle 4.

Concomitamment à l'envoi du signal de commande aux moyens d'émission du signal d'alarme 8, les moyens de commande pilotent la minuterie qui lancent une seconde temporisation correspondant à un intervalle de temps déterminé entre l'envoi du signal vers les moyens d'émission du signal d'alarme 8 et la mise en veille du système de sécurité 1. En d'autres termes, si à la fin du délai instauré par la seconde temporisation la sangle 4 est toujours en configuration ouverte, le système de sécurité 1 passe malgré tout en veille pour économiser l'énergie de la batterie, et le signal d'alarme ne sera plus émis par les moyens d'émission 8. Par exemple et de manière non limitative, le délai est de 60 secondes.

L'invention permet donc de sécuriser le port du casque 2 pour l'utilisateur, et d'éviter que ce dernier ne perde son casque 2 en cas d'accident.

## Revendications

1. Système de sécurité (1) pour un casque de protection (2), lequel casque (2) comprend une coque de protection (3) destinée à recouvrir au moins la boîte crânienne d'un utilisateur et une sangle (4) comportant une attache (5) actionnable entre une configuration ouverte dans laquelle la mise et le retrait de la coque (2) par l'utilisateur est permise, et une configuration fermée dans laquelle la sangle (4) vient en appui de contact contre la mâchoire inférieure de l'utilisateur pour empêcher le retrait de la coque (3), **caractérisé en ce que** le système de sécurité (1) comprend des moyens de détection (6) au moins de la configuration ouverte de la sangle (4), des moyens d'émission d'un signal d'alarme (8) et des moyens de commande desdits moyens de détection et desdits moyens d'émission du signal d'alarme (8) qui sont configurés pour commander l'émission d'un signal d'alarme lorsque la configuration ouverte de la sangle (4) est détectée.

2. Système (1) selon la revendication précédente, **caractérisé en ce qu'**il comprend des second moyens de détection de la coque enfoncée sur la tête de l'utilisateur reliés aux moyens de commande, lesquels moyens de commande sont configurés pour commander la génération d'un signal d'alarme lorsque la coque (3) est enfoncée sur la tête de l'utilisateur.

3. Système (1) selon la revendication 1 ou 2, **caractérisé en ce qu'**il comprend une minuterie reliée aux moyens de commande, lesquels moyens de commande sont configurés pour introduire une temporisation déterminée entre la détection de la configuration ouverte de la sangle (4) et l'émission du signal d'alarme.

4. Système (1) selon l'une quelconque des revendications précédentes, **caractérisé en ce que** les moyens de commande, les moyens d'émission du signal d'alarme (8), les seconds moyens de détection de la coque (3) enfoncée sur la tête de l'utilisateur et la minuterie sont intégrés dans un boitier étanche (7) solidaire de la coque (3) ou de la sangle (4).

5. Système (1) selon l'une quelconque des revendications précédentes, **caractérisé en ce que** les moyens d'émission du signal d'alarme (8) comprennent au moins un dispositif d'émission de lumière et/ou un dispositif d'émission sonore.

6. Système (1) selon l'une quelconque des revendications précédentes, **caractérisé en ce que** les moyens de détection (6) de la configuration ouverte de la sangle (4) comprennent au moins un parmi un capteur capacitif (9), un contacteur électrique, un détecteur de verticalité.

7. Système (1) selon l'une quelconque des revendications précédentes, **caractérisé en ce que** les seconds moyens de détection de la coque (3) enfoncée sur la tête de l'utilisateur comprennent au moins un parmi un contacteur électrique ou un capteur capacitif.

8. Casque de protection (2) comprenant une coque (3), une sangle (4) et un système de sécurité (1) selon l'une quelconque des revendications précédentes.

9. Procédé de sécurisation du port d'un casque (2) comprenant une coque de protection (3) de la boite crânienne d'un utilisateur, une sangle (4) comportant une attache (5) actionnable entre une configuration ouverte dans laquelle la mise et le retrait de la coque (3) par l'utilisateur est permise et une configuration fermée dans laquelle la sangle (4) vient en appui de contact contre la mâchoire inférieure de l'utilisateur pour empêcher le retrait de la coque (3), et un système de sécurité (1) comprenant au moins des moyens de détection (6) au moins de la configuration ouverte de la sangle (4), des moyens d'émission d'un signal d'alarme (8) et des moyens de commande desdits moyens de détection et desdits moyens d'émission du signal d'alarme (8), lequel procédé comprend les étapes successives de :
• Détection de la configuration ouverte de la sangle (4) par les moyens de commande ;
• Envoi d'une commande d'émission d'un signal d'alarme par les moyens de commande vers les moyens d'émission dudit signal d'alarme (8), et
• Emission du signal d'alarme tant que la sangle (4) est dans sa configuration ouverte.

10. Procédé selon la revendication précédente, **caractérisé en ce que** le système de sécurité (1) comprend une minuterie, et **en ce que** le procédé comprend les étapes supplémentaires suivantes :
• Lancement d'une première temporisation suite à la détection de la configuration ouverte de la sangle (4) et préalablement à l'envoi d'une commande d'émission d'un signal d'alarme ;
• Lancement d'une seconde temporisation concomitamment à l'étape d'envoi d'une commande d'émission du signal d'alarme.
• Arrêt de l'émission du signal sonore.

11. Procédé selon la revendication 9 ou 10, **caractérisé en ce que** le système de sécurité (1) comprend des seconds moyens de détection de la coque (3) enfoncée sur la tête de l'utilisateur, et **en ce que** la commande d'émission du signal d'alarme est envoyée si les seconds moyens de détection détectent que la coque (3) est bien enfoncée sur la tête de l'utilisateur.
